# FASCICULE DE BREVET EUROPEEN

(11) **EP 2 676 893 B1**
(45) Date de publication et mention de la délivrance du brevet: **30.03.2016**
(21) Numéro de dépôt: 13173253.9
(22) Date de dépôt: 21.06.2013
(51) Int. Cl.: B65D 19/18

(54) **Container comprenant une ceinture fixée à une palette**
Behälter mit auf einer Palette befestigten Seitenwänden
Container comprising side walls fixed on a pallet

(30) Priorité: 21.06.2012 FR 1255874
(43) Date de publication de la demande: 25.12.2013
(73) Titulaire: DS SMITH PLASTICS FRANCE, 68240 Kaysersberg (FR)
(72) Inventeur: Baumann, Daniel, 68000 COLMAR (FR); Maire, Christian, 68370 ORBEY (FR); Antoine, Jacques, 68140 STOSSWIHR (FR); Miranda, Sébastien, 68740 RUMERSHEIM LE HAUT (FR); Freneat, Jérémy, 67600 SELESTAT (FR); Maillot, Guillaume, 68280 ANDOLSHEIM (FR)
(74) Mandataire: Gevers & Orès

(56) Documents cités:
- EP-A1- 1 516 823
- EP-A1- 2 457 841
- DE-U1-202012 100 208
- FR-A1- 2 453 791
- JP-A- 6 191 604
- US-A1- 2002 134 700

## Description

La présente invention porte sur un container comprenant une ceinture montée de manière amovible sur une palette, la ceinture étant pourvue notamment de verrous de fixation à la palette.

### Art antérieur

On connaît des containers, comprenant une palette et une ceinture formée de plusieurs panneaux définissant un volume de chargement, la ceinture étant en appui vertical sur la palette par son bord inférieur et fixée à la palette par au moins un élément de verrouillage solidaire d'un panneau de la ceinture et coopérant avec un bord de la palette pour immobiliser la ceinture sur la palette selon la direction verticale.

Néanmoins, le verrouillage et déverrouillage des éléments de verrouillage nécessite pour l'opérateur de se baisser jusqu'à la palette, autant de fois que nécessaire pour déverrouiller ou verrouiller l'ensemble des verrous (de deux à quatre par ceinture), ce qui est fastidieux pour l'opérateur et demande du temps.

On connaît par les documents EP2457841, DE202012100208U ou JP0691604 des solutions de fixation amovible d'une ceinture sur une palette au moyen de crochets logés dans un panneau de la ceinture qui ne sont pas satisfaisants.

La présente demande a pour objet de remédier à ces inconvénients en tout ou partie.

### Exposé de l'invention

A cet effet, il est proposé un container conforme aux caractéristiques de la revendication 1. Selon un autre aspect de l'invention, ledit élément de verrouillage est agencé pour que, dans son engagement à la palette, la ceinture soit verrouillée automatiquement à la palette, de préférence par son propre poids.

Ladite poignée en étant disposée à hauteur d'homme, à 0,6 à 0,9 mètre du sol, sur la ceinture en position dressée, l'opérateur n'a plus à se baisser pour manoeuvrer la ceinture et la fixer ou la libérer relativement à la palette.

Lesdits élément de verrouillage, poignée et organe de manoeuvre étant montés dans un panneau de la ceinture, permettent un pliage à plat de la ceinture, sans perdre de volume de pliage à plat.

Avantageusement, la ceinture comporte au moins deux poignées solidaires de deux panneaux opposés de la ceinture, de sorte que l'opérateur puisse manoeuvrer la ceinture de façon équilibrée avec ses deux mains.

Plus particulièrement, ledit container comprend au moins deux éléments de verrouillage solidaires de deux panneaux opposés de la ceinture.

Avantageusement, ladite partie de verrouillage est mobile autour d'une charnière parallèle au bord inférieur de la ceinture.

Conformément à une autre caractéristique préférée, ladite partie de verrouillage est disposée dans un logement, par exemple une découpe du panneau de ceinture, ménagé dans la ceinture.

Conformément à une autre caractéristique préférée, ledit élément de verrouillage comporte un moyen de rappel apte à maintenir la partie de verrouillage en appui contre un bord de la rainure périphérique.

De plus, ladite partie de verrouillage est avantageusement conformée pour s'escamoter à l'engagement de la ceinture, de préférence par son propre poids, dans la rainure périphérique, en sorte que la ceinture se fixe automatiquement à la palette dans son engagement de verrouillage dans la rainure périphérique. Ladite partie de verrouillage peut à cet effet comporter un profil, par exemple pourvu d'une rampe, apte à glisser sur le bord de la rainure périphérique pour permettre l'engagement de la partie de verrouillage dans la rainure.

Ledit bord de la rainure périphérique est un bord en saillie, par exemple en surplomb dans la rainure périphérique, d'une plaque rigide solidaire de la palette, de préférence formant la face supérieure de la palette.

Ladite poignée peut être disposée dans une fenêtre découpée dans la paroi du panneau de ceinture et comprendre un élément de préhension manuel mobile dans la fenêtre, configuré pour coopérer avec ladite partie de verrouillage, en sorte de libérer la ceinture relativement à la palette à la manoeuvre de l'élément de préhension manuel.

Ledit élément de préhension manuel peut être un élément annulaire ou analogue relié à ladite partie de verrouillage par un élément filaire, câble ou tige par exemple, étant conformé pour être manoeuvré en translation, de préférence verticalement, dans ladite fenêtre.

Selon un autre aspect, la ceinture comprend quatre panneaux en matière plastique articulés les uns aux autres dont au moins un des panneaux comprend au moins un élément de verrouillage agencé pour coopérer avec un bord d'une palette, ledit élément de verrouillage étant lui-même relié à une poignée de manoeuvre du panneau de manière à former un moyen de verrouillage et déverrouillage de la ceinture à la palette.

En outre, il est proposé un kit de montage pour une ceinture de container à ceinture amovible, comprenant un ensemble d'éléments de verrouillage et poignées de manoeuvre, tels que décrits ci-dessus, et une application de verrouillage/déverrouillage d'un container comprenant une ceinture montée de manière amovible sur une palette, au moyen d'au moins un élément de verrouillage agencé pour coopérer avec un bord de la palette, ledit élément de verrouillage étant relié à une poignée de manoeuvre du panneau, telle que décrite ci-dessus.

### Brève description des figures

Un mode de réalisation, non limitatif, de l'invention est décrit ci-après plus en détail, en référence aux figures annexées sur lesquelles:
La figure 1 montre en perspective schématique un container formé d'une palette et d'une ceinture amovible et comportant un ensemble d'éléments de verrouillage et poignées de manoeuvre de la ceinture conforme à l'invention ;
La figure 2 montre en perspective un élément de verrouillage du container de la figure 1, coopérant en engagement avec la palette ;
La figure 3 montre selon une vue en coupe, suivant la ligne A-A de la figure 2, l'élément de verrouillage en prise de verrouillage à la palette ;
La figure 4 montre selon une vue en coupe, suivant la ligne A-A de la figure 2, l'élément de verrouillage en cours d'engagement à la palette, et
La figure 5 montre respectivement selon une vue en coupe, suivant la ligne A-A de la figure 2, et en perspective l'élément de verrouillage et la poignée de manoeuvre, la ceinture étant en cours de dégagement de la palette.

### Description détaillée d'un mode de réalisation de l'invention

La figure 1 montre un container 1 formé d'une ceinture 3 destinée à venir en appui vertical et fixation sur le plateau d'une palette 5.

La palette est de préférence réalisée en matière plastique de manière à assurer à la fois légèreté et robustesse.

La ceinture 3 comprend ici quatre panneaux 7 articulés les uns aux autres pour former un volume de chargement d'articles.

Les panneaux 7 sont avantageusement réalisés dans une seule plaque en matière plastique ou bien dans deux ou plusieurs plaques soudées entre elles, convenablement découpée et pliée. Par exemple, il peut s'agir d'une plaque dite alvéolaire, obtenue par extrusion de matière plastique et formée de deux feuilles planes de couverture espacées l'une de l'autre et reliées par des entretoises ménageant entre elles et les couvertures des alvéoles parallèles les unes aux autres. Une telle plaque est commercialisée sous la marque Akylux®. Ce matériau allie légèreté et rigidité selon la direction des alvéoles. Il peut s'agir aussi d'une plaque telle que commercialisée sous la marque Akyboard® comprenant deux feuilles espacées l'une de l'autre et reliées entre elles par des entretoises en forme de dômes, bulles ou de cylindres et obtenue par extrusion, thermoformage et soudage de feuilles entre elles.

La ceinture 3 repose en appui vertical par son bord inférieur 9 (voir aussi les figures 2 et 3), en service, dans une rainure périphérique 11 formée autour du plateau 13 de la palette.

La ceinture 3 est fixée à la palette par un moyen de fixation, lequel comprend un ensemble d'éléments de verrouillage 15 et poignées de manoeuvre 17 formant un moyen automatique de verrouillage et déverrouillage de la ceinture à la palette et constituant en verrouillage un container de l'invention.

Lorsque la ceinture 3 est déverrouillée de la palette 5, au non usage du container, elle peut être repliée à plat occupant alors un volume minimal.

La ceinture 3 comporte ici deux poignées 17 solidaires de deux panneaux opposés 7 de la ceinture, ce qui permet à l'opérateur de monter ou démonter le container en agissant uniquement sur les deux poignées 17 de la ceinture et donc sans avoir à se baisser au niveau de la palette 5.

Le verrouillage de la ceinture 3 à la palette 5 en engagement vertical dans la rainure périphérique 11 est assuré par le propre poids de la ceinture 3 et son déverrouillage de la palette 5 est réalisé en soulevant la ceinture 3 de la palette 5, uniquement en agissant sur les poignées 17. Ces manoeuvres de verrouillage et déverrouillage sont donc faciles et rapides à réaliser, ce qui représente pour l'opérateur une économie d'énergie et de temps relativement à la fixation classique d'un container à ceinture amovible sur palette par des verrous à la palette.

Les éléments de verrouillage 15 sont identiques, étant disposés dans un plan médian P du container. Ils sont montés chacun (figures 2 et 5) dans un cadre support 19 inséré dans une découpe 21 du panneau et comprennent chacun (figure 2) une partie de verrouillage mobile 23 conformée pour coopérer en butée, sortie latéralement du plan de la découpe 21, avec le bord 25 en saillie de la rainure 11. La partie de verrouillage 23 sur la face avant est visible, celle sur la face arrière étant non visible. Cette partie de verrouillage 23 a une conformation longitudinale parallèle au bord 25 du plateau 13 de la palette, sa face supérieure venant en butée contre la face inférieure du bord 25, formé en saillie intérieure dans la rainure périphérique 11. Ce bord 25 est ici celui d'une plaque rigide 27 formant plateau de la palette.

La partie de verrouillage 23 est mobile autour d'une charnière d'axe 29 parallèle au bord inférieur 9 de la ceinture. La partie mobile 23 est en outre articulée en sa partie médiane à un bras supérieur 31 monté coulissant à son extrémité supérieure 33, verticalement, dans le cadre support 19. L'extrémité supérieure 33 du bras est reliée à un ressort de rappel 35, par exemple hélicoïdal, rappelant vers le bas l'extrémité supérieure 33 du bras et donc repoussant vers le bas le bras en sorte que la partie de verrouillage 23 soit en position sortie naturelle de verrouillage.

De plus, l'extrémité supérieure 33 du bras est reliée à un câble 37, lui-même relié à un élément de préhension manuel mobile 39 de la poignée de manoeuvre 17. Cette dernière est disposée à distance de l'élément de verrouillage, par exemple environ 0,7 mètre en projection verticale, en sorte que, lorsque la ceinture est dressée, cette poignée soit ainsi à hauteur d'homme pour la manoeuvre de la ceinture.

L'élément de préhension manuel 39 est monté coulissant verticalement dans la poignée 17, laquelle est insérée dans une découpe complémentaire 41 du panneau. L'élément de préhension manuel 39 est constitué par exemple par une barrette ou un élément annulaire mobile agencé en légère saillie du plan du panneau pour être saisi par une main. La distance de coulissement de l'élément de préhension manuel 39 correspond à celle de l'extrémité supérieure 33 du bras de la partie de verrouillage.

L'actionnement de l'élément de préhension manuel 39 vers le haut en opposition au rappel du ressort 35, au soulèvement de la ceinture par l'opérateur, tire l'extrémité supérieure 33 du bras et donc la partie de verrouillage 23 vers le haut (figure 5), dans un mouvement l'amenant à l'intérieur de la découpe correspondante 21 de panneau et donc hors de prise du bord inférieur 25 de la rainure périphérique. La ceinture 3 peut ainsi sortir de la rainure périphérique 11.

L'engagement de la ceinture 3 dans la rainure 11 est réalisé dans un mouvement inverse (figure 4), réalisant l'escamotage de la partie de verrouillage 23 relativement au bord 25 de la rainure périphérique, la partie de verrouillage 23 glissant vers le bas par sa face externe profilée 43 contre le bord 25 de la plaque de palette et s'effaçant à l'encontre du rappel du ressort 35 pour pénétrer la rainure 11, puis revenant en position sortie de verrouillage dès quelle est introduite.

Il est à noter que le ressort 35 a une force de rappel inférieure au poids de la ceinture afin de céder sous le poids de la ceinture en engagement dans la rainure 11.

La mise en oeuvre du container est très simple et résulte de ce qui précède.

Il suffit de déplier la ceinture de sa forme stockée, pliée à plat, puis de mettre en volume la ceinture en formant ses quatre cotés. Il s'agit maintenant en manoeuvrant la ceinture par ses poignées 17 d'introduire son bord inférieur 9 dans la rainure périphérique 11. La ceinture dressée s'engage alors par son bord 9 automatiquement en verrouillage dans la rainure 11, la partie de verrouillage 23 s'escamotant au passage du bord 25 puis sortant latéralement sous ce bord 25.

L'extraction de la ceinture de la palette est réalisée simplement en soulevant la ceinture par ses poignées 17, ce qui ramène les parties de verrouillage 23 vers l'intérieur et autorise la sortie du bord 9 de la ceinture de la rainure 11.

Il est à noter qu'au repliage de la ceinture, les parties de verrouillage peuvent être ramenées à l'intérieur de leur découpe, à l'encontre du rappel des ressorts 35, sous l'application du pliage.

Des variantes de réalisation peuvent être imaginées dans le cadre de l'invention, selon lequel la ceinture comporte au moins un organe de manoeuvre, distant de l'élément de verrouillage et configuré pour coopérer avec ledit élément de verrouillage en sorte que la ceinture est libérée de la palette par l'organe de manoeuvre (se libère automatiquement de la palette au soulèvement de la ceinture par l'organe de manoeuvre). Ainsi, l'organe de manoeuvre peut être un simple organe de levage de la ceinture lié à l'élément de verrouillage et actionnant ce dernier pour qu'il le déverrouille de la palette à la manoeuvre de levage.

De plus, il n'est pas nécessaire que le verrouillage et le déverrouillage de la ceinture relativement à la palette soient liés au poids de la ceinture. Eventuellement un effort supplémentaire (en plus du poids de palette) selon les circonstances peut être exigé pour réaliser le verrouillage ou le déverrouillage.

Par ailleurs, les formes et types d'éléments de verrouillage à la palette, de même que les poignées de manoeuvre associées, peuvent être divers.

## Revendications

1. Container (1) comprenant une palette (5) et une ceinture (3) formée de plusieurs panneaux (7) définissant un volume de chargement, la ceinture (3) étant en appui vertical sur la palette (5) par son bord inférieur (9) et fixée à la palette (5) par au moins un élément de verrouillage (15) solidaire d'un panneau (7) de la ceinture et coopérant avec un bord (25) de la palette pour immobiliser la ceinture (3) sur la palette (5), ledit élément de verrouillage (15) comprenant au moins une partie de verouillage mobile (23) agencée pour tenir la ceinture fixée à la palette ou libérer la ceinture de la palette, la ceinture (3) comportant au moins un organe de manoeuvre (39) disposé dans une poignée (17) de la ceinture et configuré pour coopérer avec ledit élément de verrouillage (15) de manière à ce que la ceinture (3) puisse être libérée de la palette (5) par l'organe de manoeuvre (39),
dans lequel lesdits élément de verrouillage (15), organe de manoeuvre (39) et poignée (17) sont montés dans un panneau (7) de la ceinture (3) de manière à ne pas faire saillie du panneau au pliage et repliage de la ceinture (3) à plat hors service, container **caractérisé par le fait que** ladite poignée (17) de la ceinture (3) est, placée de 0,6 à 0,9 mètre du sol sur la ceinture (3) en position dressée
le bord inférieur (9) de la ceinture étant reçu dans une rainure périphérique (11) de la palette, et ladite au moins une partie de verrouillage mobile (23) étant agencée pour venir en appui contre un bord (25) de la rainure en saillie d'une plaque rigide (27) solidaire de la palette (5).

2. Container selon la revendication 1, dans lequel ledit élément de verrouillage (15) est agencé pour que, dans son engagement à la palette (5), la ceinture (3) soit verrouillée automatiquement à la palette (5).

3. Container selon la revendication 1, dans lequel ledit élément de verrouillage (15) comporte un moyen de rappel(35) apte à maintenir la partie de verrouillage mobile (23) en appui contre le bord (25) de la rainure (11).

4. Container selon l'une des revendications 1 à 3, dans lequel ladite partie de verrouillage mobile (23) est conformée pour s'escamoter à l'engagement de la ceinture (3) dans la rainure (11),

5. Container selon l'une des revendications 1 à 4, dans lequel ladite poignée (17) est disposée dans une fenêtre (41) découpée dans la paroi du panneau (7) de ceinture et comprend un élément de préhension manuel (39) mobile dans la fenêtre (41), configuré pour coopérer avec ladite partie de verrouillage mobile (23), en sorte de libérer la ceinture (3) relativement à la palette (5) à la manoeuvre de l'élément de préhension manuel (39).

6. Container selon la revendication 5, dans lequel ledit élément de préhension manuel (39) est un élément annulaire ou analogue relié à ladite partie de verrouillage mobile (23) par un élément filaire (37), étant conformé pour être manoeuvré en translation verticalement dans ladite fenêtre (41).

## Patentansprüche

1. Behälter (1), umfassend eine Palette (5) und eine Umhüllung (3), die von mehreren Paneelen (7) gebildet ist, die ein Ladevolumen definieren, wobei die Umhüllung (3) über ihren unteren Rand (9) in vertikaler Abstützung auf der Palette (5) ist und an der Palette (5) durch mindestens ein Verriegelungselement (15) fixiert ist, das mit einem Paneel (7) der Umhüllung fest verbunden ist und mit einem Rand (25) der Palette zusammenwirkt, um die Umhüllung (3) auf der Palette (5) festzulegen, wobei das Verriegelungselement (15) mindestens einen beweglichen Verriegelungsteil (23) umfasst, der dazu eingerichtet ist, die Umhüllung auf der Palette fixiert zu halten oder die Umhüllung von der Palette zu lösen, wobei die Umhüllung (3) mindestens ein Betätigungsorgan (39) aufweist, das in einem Griff (17) der Umhüllung angeordnet ist und für das Zusammenwirken mit dem Verriegelungselement (15) so ausgebildet ist, dass die Umhüllung (3) durch das Betätigungsorgan (39) von der Palette (5) gelöst werden kann,
wobei das Verriegelungselement (15), das Betätigungsorgan (39) und der Griff (17) in einem Paneel (7) der Umhüllung (3) so montiert sind, dass sie beim Falten und flachen Zusammenlegen der Umhüllung (3), wenn diese außer Betrieb ist, nicht über das Paneel überstehen, wobei der Behälter **dadurch gekennzeichnet ist, dass** der Griff (17) der Umhüllung (3) auf der Umhüllung (3) in aufgerichteter Position 0,6 bis 0,9 m vom Boden platziert ist,
wobei der untere Rand (9) der Umhüllung in einer umlaufenden Nut (11) der Palette aufgenommen ist, und wobei der mindestens eine bewegliche Verriegelungsteil (23) eingerichtet ist, um auf einem Rand (25) der Nut zur Abstützung zu kommen, der über eine starre Platte (27), die fest mit der Palette (5) verbunden ist, übersteht.

2. Behälter nach Anspruch 1, wobei das Verriegelungselement (15) eingerichtet ist, damit die Umhüllung (3) bei ihrem Eingriff an der Palette (5) an der Palette (5) automatisch verriegelt wird.

3. Behälter nach Anspruch 1, wobei das Verriegelungselement (15) ein Rückstellmittel (35) aufweist, das dazu eingerichtet ist, den beweglichen Verriegelungsteil (23) in Abstützung auf dem Rand (25) der Nut (11) zu halten.

4. Behälter nach einem der Ansprüche 1 bis 3, wobei der bewegliche Verriegelungsteil (23) ausgebildet ist, um sich beim Eingriff der Umhüllung (3) in der Nut (11) einzuziehen.

5. Behälter nach einem der Ansprüche 1 bis 4, wobei der Griff (17) in einem Fenster (41) angeordnet ist, das aus der Wand des Paneels (7) der Umhüllung ausgeschnitten ist, und ein manuelles Greifelement (39) umfasst, das in dem Fenster (41) beweglich ist und für das Zusammenwirken mit dem beweglichen Verriegelungsteil (23) ausgebildet ist, um die Umhüllung (3) bei der Betätigung des manuellen Greifelements (39) relativ zu der Palette (5) zu lösen.

6. Behälter nach Anspruch 5, wobei das manuelle Greifelement (39) ein ringförmiges Element oder dergleichen ist, das mit dem beweglichen Verriegelungsteil (23) durch ein drahtförmiges Element (37) verbunden ist, das ausgebildet ist, um in Translation vertikal in dem Fenster (41) betätigt zu werden.

## Claims

1. Container (1) comprising a pallet (5) and a belt (3) formed of a plurality of panels (7) which define a load space, the belt (3) resting vertically on the pallet (5) by its lower edge (9) and being fixed to the pallet (5) by means of at least one locking element (15) which is rigidly connected to a panel (7) of the belt and engages with an edge (25) of the pallet in order to secure the belt (3) on the pallet (5), said locking element (15) comprising at least one movable locking portion (23) which is arranged so as to keep the belt fixed to the pallet or to release the belt from the pallet, the belt (3) comprising at least one movement means (39) which is arranged in a handle (17) of the belt and is designed so as to engage with said locking element (15) such that the belt (3) can be released from the pallet (5) by the movement means (39), said locking element (15), said movement means (39) and said handle (17) being fitted in a panel (7) of the belt (3) so as not to project from the panel when the belt (3) is folded and refolded flat when not in use, said container being **characterised by** the fact that said handle (17) of the belt (3) is placed on the belt (3) at a height of between 0.6 and 0.9 metres from the ground when in the erected position, the lower edge (9) of the belt being received in a peripheral groove (11) of the pallet, and said at least one movable locking portion (23) being arranged so as to come to rest against an edge (25) of the groove which projects from a solid plate (27) which is rigidly connected to the pallet (5).

2. Container according to claim 1, wherein said locking element (15) is arranged such that the belt (3) is automatically locked to the pallet (5) when engaged with the pallet (5).

3. Container according to claim 1, wherein said locking element (15) comprises a return means (35) which is capable of keeping the movable locking portion (23) resting against the edge (25) of the groove (11).

4. Container according to any of claims 1 to 3, wherein said movable locking portion (23) is shaped so as to retract when the belt (3) is engaged in the groove (11).

5. Container according to any of claims 1 to 4, wherein said handle (17) is arranged in a window (41) cut in the wall of the panel (7) of the belt and comprises a manual gripping element (39) which can be moved in the window (41) and is designed to engage with said movable locking portion (23) in such a way as to release the belt (3) with respect to the pallet (5) when the manual gripping element (39) is moved.

6. Container according to claim 5, wherein said manual gripping element (39) is an annular element or similar which is connected to said movable locking portion (23) by means of a wire-like element (37) which is shaped so as to be moved vertically in translation in said window (41).
